# EUROPÄISCHE PATENTSCHRIFT

(11) **EP 1 020 684 B1**
(45) Veröffentlichungstag und Bekanntmachung des Hinweises auf die Patenterteilung: **20.10.2004**
(21) Anmeldenummer: 99100582.8
(22) Anmeldetag: 14.01.1999
(51) Int. Cl.: F23J 13/04

(54) **Innenrohr für einen Schornstein**
Inner pipe for a chimney
Tube intérieur pour cheminée

(43) Veröffentlichungstag der Anmeldung: 19.07.2000
(73) Patentinhaber: Schiedel GmbH & Co., D-80995 München (DE)
(72) Erfinder: Pfeffer, Gerhard, 94508 Schöllnach (DE); Popelyszyn, Elmar, 94508 Schöllnach (DE); Unteregger, Florian, 6020 Innsbruck (AT)
(74) Vertreter: Müller, Frank Peter, Dipl.-Ing.

(56) Entgegenhaltungen:
- EP-A- 0 353 663
- DE-A- 19 547 901
- DE-U- 29 709 874
- DE-U- 29 819 178
- US-A- 3 809 412
- US-A- 3 830 530

## Beschreibung

Die Erfindung betrifft ein Innenrohr für einen Schornstein nach dem Oberbegriff des Patentanspuchs 1.

Aus der EP 0 711 954 A2 ist ein entsprechendes Innenrohr bekannt, wobei durch Zusammensetzen mehrerer gleichartiger Innenrohre ein Innenrohrsystem der für den Schornstein erforderlichen Länge gebildet werden kann.

Der Erfindung liegt das Problem zugrunde, die Muffe möglichst dünnwandig auszubilden und bei der Montage des Innenrohrsystems Beschädigungen der Rohrenden beim Aufsetzen des nächstfolgenden Innenrohres zu vermeiden.

Erfindungsgemäß wird die Aufgabe durch die kennzeichneneden Merkmale des Anspruchs 1 gelöst. Vorteilhafte Ausgestaltungen der Erfindung sind in den Unteransprüchen gekennzeichnet. Erfindungsgemäss weist die Muffe einen trichterförmigen Aufsatz auf, dessen Innendurchmesser an dem der Muffe zugewandten Ende maximal gleich dem Innendurchmesser der Muffe und minimal gleich dem Außendurchmesser des freien Endes des Innenrohres ist. Vorteilhafterweise ist der Innendurchmesser des trichterförmigen Aufsatzes etwas kleiner als der Innendurchmesser der Muffe.

Bei diesem Innenrohr, das auch für die senkrechte Rohrleitung in einem Luft-Abgas-Schornstein geeignet ist, wird bei der Montage das freie Ende des nächstfolgenden Innenrohres von dem trichterförmigen Aufsatz geführt und zentriert, so daß das freie Ende des eingeführten Innenrohres nicht auf dem Rand der Muffe aufsitzen kann. Dadurch werden Beschädigungen der Muffe und des freien Endes des eingeführten Innenrohres ausgeschlossen. Dies ist vor allem bei Innenrohren wichtig, die aus sprödem, insbesondere aus keramischem Werkstoff bestehen. Infolge der dünnwandigen Ausbildung der Muffe wird bei einem Luft-Abgas-Schornstein ein größtmöglicher Querschnitt des zwischen der Außenfläche der Muffe und der Innenfläche des Schornsteins gebildeten Ringspalts erreicht.

Das erfindungsgemäße Innenrohr ist auch besonders gut geeignet zur Sanierung eines vorhandenen Schornsteins. Sofern der im Haus vorhandene Schornstein ausgefräst werden muß, kann das Ausfräsen auf einen relativ kleinen Durchmesser beschränkt werden. Vorteilhafterweise weist die Außenkontur der Muffe einen allmählichen Übergang vom Außendurchmesser des Innenrohres zum Außendurchmesser der Muffe aüf, so daß bei der Sanierung eines vorhandenen Schornsteins beim Absenken des Innenrohrsystems vom Schornsteinkopf her die Muffen nicht an eventuell vorhandenen Vorsprüngen im Schornstein aufsetzen und hängenbleiben können.

Eine gasdichte Ausführung des Innenrohrsystems wird erreicht, wenn bei der Montage eine Dichtungsmasse wie Silikonkunststoff oder Säurekitt in die Muffe bzw. auf die Stirnfläche des freien Endes des eingeführten Innenrohres aufgebracht wird, so daß dieses Material die Fuge schließt.

Vorzugsweise ist die trichterförmige Fläche des Aufsatzes kegelstumpfförmig ausgeführt, wobei der Basiswinkel des Kegelstumpfs mehr als 45° beträgt, vorzugsweise etwa 60°.

Der trichterförmige Aufsatz kann als dünnwandiger Stutzen ausgeführt sein, welcher oberhalb der Muffe eine nach innen weisende Sicke aufweist, die im Querschnitt vorzugsweise ein sägezahnförmiges Profil aufweist.

Der Stutzen kann aus dünnwandigem Metallblech ausgeführt sein, vorzugsweise aus rostfreiem Stahl.

Die dünnwandige Muffe wird beim Transport und der Montage besonders gut geschützt, wenn der Stutzen eine die Muffe umgebende Manschette aufweist.

Der Stutzen wird auf der Muffe sicher befestigt, wenn im Bereich der Manschette nach innen weisende Klemmlaschen vorgesehen sind. Dadurch können Toleranzen ausgeglichen werden.

Eine Zentrierung des Innenrohrsystems in radialer Richtung im Schornstein wird erreicht, wenn zwischen einem Innenrohr und dem Schornstein Zentrierelemente vorgesehen sind. Vorteilhafterweise sind am trichterförmigen Aufsatz wenigstens drei über den Umfang verteilte Zentrierelemente vorgesehen.

Ungleichmäßigkeiten des Ringspalts zwischen Innenrohr und Schornstein können die Zentrierelemente ausgleichen, wenn sie elastisch federnd ausgebildet sind

Das aus den Innenrohren hergestellte Innenrohrsystem ist für große Bauhöhen besonders geeignet, weil die Zentrierelemente in axialer Richtung im Schornstein gleiten können, so daß infolge temperaturbedingter Längendehnung der Innenrohre keine mechanischen Spannungen auftreten.

Die Zentrierelemente können mit dem Innenrohr lose mitgeliefert und erst auf der Baustelle mit diesem verbunden werden, wenn der Stutzen über die Sicke hinaus verlängert ist und in dem verlängerten Abschnitt Aufnahmen für die Zentrierelemente aufweist.

Die Montage eines Zentrierelements ist besonders einfach, wenn eine Aufnahme und ein Ende eines Zentrierelements als ineinandergreifende Rastverbindungen ausgebildet sind.

In der Zeichnung ist ein bevorzugtes Ausführungsbeispiel der Erfindung dargestellt, das im folgenden näher erläutert wird.

Es zeigt
- Fig. 1: eine Rohrverbindung zweier erfindungsgemäßer Innenrohre in teilweise aufgebrochener Seitenansicht,
- Fig. 2: einen Stutzen im Längsschnitt,
- Fig. 3: ein Zentrierelement in der Draufsicht und
- Fig. 4: ein Zentrierelement im Längsschnitt.

In Fig. 1 ist eine Rohrverbindung zweier erfindungsgemäßer Innenrohre 10 für einen Schornstein in teilweise aufgebrochener Seitenansicht dargestellt. Das eine Ende des Innenrohrs 10, in Fig. 1 das obere Ende des unteren Innenrohres 10, ist als Muffe 12 ausgebildet, deren Innendurchmesser mindestens gleich dem Außendurchmesser des Innenrohres an seinem freien Ende 14 ist, wie in Fig. 1 am oberen Innenrohr 10 dargestellt. Die Außenkontur der Muffe 12 weist einen allmählichen Übergang 16 vom Außendurchmesser des Innenrohres 10 zum Außendurchmesser der Muffe 12 auf.

Die Muffe 12 weist einen trichterförmigen Aufsatz 18 auf, dessen Innendurchmesser an dem der Muffe zugewandten Ende maximal gleich dem Innendurchmesser der Muffe 14 und minimal gleich dem Außendurchmesser des freien Endes 14 des Innenrohres 10 ist. Die trichterförmige Fläche des trichterförmigen Aufsatzes 18 ist kegelstumpfförmig ausgeführt, wobei der Basiswinkel des Kegelstumpfs 60° beträgt.

Der trichterförmige Aufsatz 18 ist als Stutzen 20 aus dünnwandigem rostfreiem Edelstahlblech ausgeführt. Oberhalb der Muffe 12 weist der Stutzen 20 eine nach innen weisende Sicke 22 auf mit im Querschnitt sägezahnförmigem Profil.

Der Stutzen ist als die Muffe 12 umgebende Manschette 24 ausgeführt. Im Bereich der Manschette 24 sind nach innen weisende Klemmlaschen 26 vorgesehen, welche den Ausgleich von Fertigungstoleranzen und somit ein Festklemmen des trichterförmigen Aufsatzes 18 auf der Muffe 12 ermöglichen. Die Klemmlaschen 26 sind als halbkreisförmige Einstanzungen ausgeführt, deren Lappen als Lasche 26 nach schräg nach innen abgebogen ist. Die Basis der halbkreisförmigen Einstanzung verläuft in tangentialer Richtung, und das freie Ende der Lasche 26 weist in Richtung zur Sicke 22. Daher kann die Manschette 24 leicht auf die Muffe 12 aufgeschoben werden und ist infolge der schräg nach innen weisenden Klemmlaschen 26 fixiert.

Am trichterförmigen Aufsatz 18 sind vier über den Umfang verteilte Zentrierelemente 28 vorgesehen. Die Zentrierelemente 28 sind elastisch federnd als Streifen aus Edelstahlblech ausgebildet. Der Stutzen 18 ist über die Sicke 22 hinaus verlängert, und in dem verlängerten Abschnitt 30 sind Aufnahmen 32 für die Zentrierelemente 28 vorgesehen.

Jede der Aufnahmen 26 und ein Ende eines Zentrierelements 28 sind als ineinandergreifende Rastverbindungen ausgebildet, die nachfolgend an Hand der Fig. 2 bis 4 erläutert werden.

In Fig. 2 ist ein Stutzen 20 im Längsschnitt, in Fig. 3 ein Zentrierelement 28 in der Draufsicht und in Fig. 4 im Längsschnitt dargestellt. Jede Aufnahme 32 weist nahe der Sicke 22 einen ersten Durchbruch 34 in Form eines kreisrunden Loches und zum freien Ende des verlängerten Abschnitts 30 hin einen zweiten Durchbruch 36 auf, der im wesentlichen kreissegmentförmig zum Mittelpunkt des ersten Durchbruchs 34 ausgebildet ist. An dem vom ersten Durchbruch 34 abweisenden Rand des zweiten Durchbruchs 36 ist eine in die freie Fläche des zweiten Durchbruchs 36 hineinragende Nase 38 angeordnet.

Am unteren Ende eines Zentrierelements 28 ist ein lappenförmiger Fortsatz 40 angeordnet, der durch den ersten Durchbruch 34 hindurchgesteckt werden kann und somit einen Drehpunkt für das Zentrierelement 28 bildet. Am Zentrierelement 28 ist ein schräg abgebogener halbkreisförmiger Arretierungslappen 42 angeordnet, dessen Abstand vom lappenförmigen Fortsatz 40 dem Abstand zwischen den beiden Durchbrüchen 34, 36 entspricht. Beim Hindurchstecken des lappenförmigen Fortsatzes 40 wird das Zentrierelement 28 schräg zur Längsachse 44 des Stutzens 20 eingeführt, so daß der Arretierungslappen 42 durch den zweiten Durchbruch 36 hindurchtritt. Beim Schwenken des Zentrierelements 28 in zur Längsachse 44 parallele Position gleitet der Arretierungslappen 42 unter der Nase 38 entlang, federt am Ende der Nase 38 aus und rastet in dem zweiten Durchbruch 36 ein. Dadurch wird eine bajonettartige Rastverbindung zwischen dem Zentrierelement 28 und der Aufnahme 32 und somit zum trichterförmigen Aufsatz 18 im verlängerten Abschnitt 30 des Stutzens 20 gebildet. Wie in Fig. 4 angedeutet ist, können die elastisch federnden Zentrierelemente 28 auf der Baustelle entsprechend dem Innendurchmesser des Schornsteins so abgewinkelt werden, daß die gewünschte Federkraft erreicht wird.

## Patentansprüche

1. Innenrohr mit einem Aufsatz für einen Schornstein, wobei das eine Ende des Innenrohrs (10) als Muffe (12) ausgebildet ist, deren Innendurchmesser mindestens gleich dem Außendurchmesser des Innenrohrs (10) an seinem freien Ende ist, und wobei der Aufsatz (18) eine trichterförmige Fläche aufweist,
**dadurch gekennzeichnet,**
**daß** die trichterförmige Fläche des Aufsatzes (18) kegelstumpfförmig ausgeführt ist, wobei der Innendurchmesser des Aufsatzes (18) an der der Muffe (12) zugewandten Seite der trichterförmigen Fläche maximal gleich dem Innendurchmesser der Muffe (12) und minimal gleich dem Außendurchmesser des freien Endes (14) des Innenrohres (10) ist und an der der Muffe (12) abgewandten Seite der trichterförmigen Fläche größer ist als der Innendurchmesser der Muffe (12).

2. Innenrohr nach Anspruch 1,
**dadurch gekennzeichnet,**
**daß** der Basiswinkel des Kegelstumpfs der kegelstumpfförmigen Fläche mehr als 45° beträgt.

3. Innenrohr nach einem der Ansprüche 1 oder 2,
**dadurch gekennzeichnet,**
**daß** der Aufsatz (18) als dünnwandiger Stutzen (20) ausgeführt ist, und
**dass** die kegelstumpfförmige Fläche oberhalb der Muffe (12) als innen weisende Sicke (22) ausgebildet ist.

4. Innenrohr nach Anspruch 3,
**dadurch gekennzeichnet,**
**daß** der Stutzen (20) aus Metallblech besteht.

5. Innenrohr nach einem der Ansprüche 3 oder 4,
**dadurch gekennzeichnet,**
**daß** der Stutzen (20) eine die Muffe (12) umgebende Manschette (24) aufweist.

6. Innenrohr nach Anspruch 5,
**dadurch gekennzeichnet,**
**daß** im Bereich der Manschette (24) nach innen weisende Klemmlaschen (26) vorgesehen sind.

7. Innenrohr nach einem der vorhergehenden Ansprüche,
**dadurch gekennzeichnet,**
**daß** der Aufsatz (18) wenigstens drei über den Umfang verteilte Zentrierelemente (28) aufweist.

8. Innenrohr nach Anspruch 7,
**dadurch gekennzeichnet,**
**daß** die Zentrierelemente (28) elastisch federnd ausgebildet sind.

9. Innenrohr nach einem der Ansprüche 7 oder 8 oder einem der Ansprüche 3 bis 6,
**dadurch gekennzeichnet,**
**daß** der Stutzen (20) über die Sicke (22) hinaus verlängert ist und in dem verlängerten Abschnitt (30) Aufnahmen (32) für die Zentrierelemente (28) aufweist.

10. Innenrohr nach Anspruch 9,
**dadurch gekennzeichnet,**
**daß** eine Aufnahme (32) und ein Ende eines Zentrierelements (28) als ineinandergreifende Rastverbindung ausgebildet ist.

## Claims

1. Inner pipe with a joint butt for a chimney, wherein the first end of the inner pipe (10) is designed as coupling sleeve (12) whose internal diameter is at least equal to the exterior d iameter o f the inner p ipe (10) on the free end thereof, and wherein said joint butt (18) presents a funnel-shaped area,
**characterised in**
**that** said funnel-shaped area of said joint butt (18) is designed in the form of a truncated cone, with the internal diameter of said joint butt (18) on that side of said funnel-shaped area, which faces said coupling sleeve (12) equalling at maximum the internal diameter of said coupling sleeve (12) and at minimum the exterior diameter of said free end (14) of the inner pipe (10) and being wider than the internal diameter of said coupling sleeve (12) on that side of said funnel-shaped area, which is turned away from said coupling sleeve (12).

2. Inner pipe according to Claim 1,
**characterised in**
**that** the base angle of said truncated cone of said area in the form of a truncated cone is wider than 45°.

3. Inner pipe according to any of the Claims 1 or 2,
**characterised in**
**that** said joint butt (18) is designed in the form of a thin-walled tubulure (20), and
**that** said area in the form of a truncated cone above said coupling sleeve (12) is designed as an inwardly facing bead (22).

4. Inner pipe according to Claim 3,
**characterised in**
**that** said tubulure (20) is made of sheet metal.

5. Inner pipe according to any of the Claims 3 or 4,
**characterised in**
**that** said tubulure (20) comprises a collar (24) surrounding said coupling sleeve (12).

6. Inner pipe according to Claim 5,
**characterised in**
**that** inwardly facing clamping tabs (26) are provided in the region of said collar (24).

7. Inner pipe according to any of the preceding Claims,
**characterised in**
**that** said joint butt (18) comprises at least three centring elements (28) distributed along the periphery.

8. Inner pipe according to Claim 7,
**characterised in**
**that** said centring elements (28) are configured as elastically resilient elements.

9. Inner pipe according to any of the Claims 7 or 8 or any of the Claims 3 to 6,
**characterised in**
**that** said tubulure is extended beyond said bead (22) and comprises sections (32) for receiving said centring elements (28) in said extended section (30).

10. Inner pipe according to Claim 9,
**characterised in**
**that** one receiving section (32) and one end of a centring element (28) are configured as mutually engaging locking connector elements.

## Revendications

1. Tube intérieur à un anneau de recouvrement pour une cheminée, dans lequel la première extrémité du tube intérieur (10) est conçu en tant qu'un manchon (12) dont le diamètre intérieur est au moins égal au diamètre extérieur du tube intérieur (10) à son extrémité libre, et dans lequel ledit anneau de recouvrement (18) présente une surface en entonnoir,
**caractérisé en ce**
**que** ladite surface en entonnoir dudit anneau de recouvrement (18) est configurée sous forme d'un cône tronqué, au diamètre intérieur dudit anneau de recouvrement (18) de ce côté de ladite surface en entonnoir, qui se trouve en face dudit manchon (12), étant égal au maximum au diamètre intérieur dudit manchon (12) et au minimum au diamètre extérieur de ladite extrémité libre (14) du tube intérieur (10), en étant plus large que le diamètre intérieur dudit manchon (12) de ce côté de ladite surface en entonnoir, qui est opposée audit manchon (12).

2. Tube intérieur selon la revendication 1,
**caractérisé en ce**
**que** l'angle de base dudit cône tronqué de ladite surface sous forme d'un cône tronqué est plus grand que 45°.

3. Tube intérieur selon une quelconque des revendications 1 ou 2,
**caractérisé en ce**
**que** ledit anneau de recouvrement (18) est conçu sous forme d'une tubulure (20) aux parois minces, et
en ce que ladite surface sous forme d'un cône tronqué au-dessus dudit manchon (12) est configurée en tant qu'un collet de sertissage (22) orienté vers l'intérieur.

4. Tube intérieur selon la revendication 3,
**caractérisé en ce**
**que** ladite tubulure (20) est faite en tôle métallique.

5. Tube intérieur selon une quelconque des revendications 3 ou 4,
**caractérisé en ce**
**que** ladite tubulure (20) comprend un cercle de garniture (24) entourant ledit manchon (12).

6. Tube intérieur selon la revendication 5,
**caractérisé en ce**
**que** des languettes de serrage (26), orientées vers l'intérieur, sont formées dans la zone dudit cercle de garniture (24).

7. Tube intérieur selon une quelconque des revendications précédentes,
**caractérisé en ce**
**que** ledit anneau de recouvrement (18) comprend au moins trois éléments de centrage (28) distribués le long de la périphérie.

8. Tube intérieur selon la revendication 7,
**caractérisé en ce**
**que** lesdits éléments de centrage (28) sont configurés sous forme des éléments élastiques.

9. Tube intérieur selon une quelconque des revendications 7 ou 8 ou une quelconque des revendications 3 à 6,
**caractérisé en ce**
**que** ladite tubulure est prolongée en saillie dudit collet de sertissage (22) et comprend des parties (32) à recevoir lesdits éléments de centrage (28) dans ladite zone prolongée (30).

10. Tube intérieur selon la revendication 9,
**caractérisé en ce**
**qu'**une partie de réception (32) et une extrémité d'un élément de centrage (28) sont configurés afin de former une connexion d'encliquetage à prise l'un dans l'autre.
